# FASCICULE DE BREVET EUROPEEN

(11) **EP 0 863 827 B1**
(45) Date de publication et mention de la délivrance du brevet: **29.03.2000**
(21) Numéro de dépôt: 96941727.8
(22) Date de dépôt: 10.12.1996
(51) Int. Cl.: B61B 11/00, B61B 12/06

(54) **DISPOSITIF DE TRAINAGE DE SKIEURS**
SCHLEPPVORRICHTUNG FÜR SKIFAHRER
SKIER TOWING SYSTEM

(30) Priorité: 14.12.1995 FR 9515200
(43) Date de publication de la demande: 16.09.1998
(73) Titulaire: Montagner S.A., 74350 Allonzier-la-Caille (FR)
(72) Inventeur: BOUVIER, Christian, F-74350 Allonzier-la-Caille (FR)
(74) Mandataire: Derambure, Christian
(86) Numéro de dépôt international: FR9601965
(87) Numéro de publication internationale: WO9721575

(56) Documents cités:
- CH-A- 174 250
- CH-A- 517 010
- FR-A- 1 545 566
- US-A- 3 209 703

## Description

L'invention est relative à un dispositif de traînage de personnes, notamment de skieurs, par une corde défilant en continu suivant une trajectoire en boucle fermée entre des emplacements de départ et d'arrivée, chacun équipé d'au moins une poulie d'extrémité, le brin de traînage de la corde étant au niveau de la piste pour pouvoir être agrippé directement par la personne et le brin de retour étant supporté en hauteur par des pylônes au-dessus des personnes. L'invention est décrite par la suite dans son application au traînage de skieurs, mais il est clair que la personne peut être sur des patins, une luge, une planche à roulettes ou analogues.

Un appareil connu du genre mentionné est installé sur une piste de skieurs débutants, notamment pour permettre à ces derniers de se familiariser avec les remontées mécaniques. Cet appareil est compliqué et les risques d'accident sont nombreux. Il nécessite la présence d'un personnel de surveillance et de remise en route, lors d'un incident. L'extension des domaines skiables et la multiplication des remontées mécaniques posent le problème de transfert des skieurs d'une installation à une autre ou d'une installation à un parking ou à une zone d'habitation et ce problème est d'autant plus ardu que les skieurs sont habitués à des remontées mécaniques très performantes en matière de confort et de débit et acceptent difficilement de se déplacer à ski ou à pied avec les skis sur l'épaule, dans les zones à très faible pente. Un problème analogue se pose dans les parcs d'attraction ayant des pistes de descente à faible pente.

Le document US-A-3 209 703 décrit un dispositif selon le préambule de la revendication 1. Le dispositif décrit dans ce document US-A 3 209 703, présente notamment l'inconvénient de provoquer un endommagement, voire un sectionnement de la corde, lorsque la sécurité sur le remonte-pente est actionnée.

La présente invention a pour but de mettre à la disposition des personnes un moyen de déplacement simple et permanent, du genre libre service, qui assure les transferts sur les zones à faible pente sans effort et en toute sécurité, et qui s'adresse aux skieurs débutants également.

Le dispositif de traînage selon l'invention est caractérisé en ce que le brin de traînage de la corde, dépourvue d'organes de préhension, repose et glisse sur la piste et passe à l'emplacement d'arrivée sur une poulie d'extrémité d'un motoréducteur d'entraînement de la corde, qui renvoit la corde vers le brin de retour, s'étendant au-dessus du brin de traînage et qu'un dispositif de sécurité, disposé en amont de la poulie d'extrémité à l'emplacement d'arrivée détecte le passage d'un corps et commande l'arrêt du motoréducteur d'entraînement de la corde, de façon que cet arrêt intervienne avant que ledit corps atteigne la poulie d'extrémité, le terme amont étant défini par rapport au sens de déplacement de la corde.

L'emploi d'une corde lisse tressée, dépourvue d'agrès ou d'autres organes de préhension, permet un glissement direct du brin de traînage sur la neige, sans risque d'accrochage d'obstacles et le skieur peut saisir la corde en un emplacement quelconque sans attendre l'arrivée d'un agrès. L'absence de pylônes de support du brin de traînage libère totalement l'espace autour de ce brin et évite ainsi tout risque d'accrochage ou de collision. En prévoyant, selon l'invention, un dispositif de sécurité à l'arrivée, qui vérifie le lâchage de la corde par le skieur, la présence d'un surveillant devient inutile. L'appareil de traînage et son utilisation en libre service sont particulièrement simples et la distance de traînage peut être de plusieurs dizaines, voire de plusieurs centaines de mètres avec des vitesses de déplacement de 2 m/sec ou plus ou moins.

Selon un développement de l'invention, le brin de traînage est maintenu en hauteur lorsque l'installation est à l'arrêt, en particulier pendant la nuit, pour éviter l'ensevelissement de la corde lors de chutes de neige et faciliter l'entretien de la piste. A cet effet les pylônes de ligne sont équipés de crochets, pour accrocher la corde en hauteur ou, selon une caractéristique importante, de treuils, permettant l'accrochage et le relèvement du brin de traînage vers le haut des pylônes de ligne.

Le détecteur de lâchage du brin de traînage, avant les poulies de guidage et d'entraînement à l'emplacement d'arrivée, est un élément essentiel de la sécurité de l'installation et ce détecteur comprend un gabarit, en forme de plaque placée perpendiculairement à la corde et ayant un orifice de passage à faible jeu de la corde. La plaque peut se débattre librement dans son plan, dans toutes les directions, pour suivre les débattements transversaux du brin de traînage et elle est maintenue à une distance prédéterminée de la poulie d'extrémité par un support, autorisant un déplacement limité en direction de cette poulie, si la main d'un skieur, agrippée à la corde bute contre le gabarit et l'entraîne. Ce déplacement limité déclenche l'arrêt immédiat du moteur d'entraînement du brin de traînage, lequel arrêt intervient avant que le gabarit et la main, entraînés par la corde, atteignent la poulie d'extrémité. Le gabarit est de préférence porté par un tube télescopique, dans lequel passe la corde. L'extrémité du tube, opposée au gabarit, est articulée par une rotule en un point fixe, voisin du point d'entrée de la corde sur la poulie d'extrémité. Le support et le gabarit peuvent ainsi osciller librement dans un volume conique centré sur ce point d'entrée de la poulie et suivre les débattements du brin de traînage. Le support télescopique est normalement maintenu en position d'extension, par exemple par un ressort ou une butée brisable et son raccourcissement déclenche l'arrêt de l'entraînement de la corde.

La corde de traînage est avantageusement une corde tressée en polyester, qui présente l'avantage d'un faible coefficient d'allongement et d'une bonne résistance aux rayons ultra-violet et à la rupture, ainsi qu'un anti-vrillage.

Selon un développement de l'invention les poulies d'extrémité sont fixées à des pylônes d'extrémité au-dessus du niveau de la neige, notamment à une hauteur réglable, pour maintenir la corde aux emplacements de départ et d'arrivée au-dessus de la neige à la hauteur de la main du skieur et faciliter ainsi la prise et le lâchage de la corde. L'implantation est faite de telle manière que la corde, par exemple à une hauteur d'un ou deux mètres près du pylône, rejoint progressivement la surface de la neige et vient reposer sur celle-ci quelques mètres plus loin, au-delà de l'emplacement de départ. Le pylône d'extrémité de départ est vertical et aligné avec la trajectoire de la corde et il présente une faible largeur pour permettre l'accès des skieurs d'un côté ou de l'autre du pylône et la prise de la corde par la main gauche ou droite du skieur.

Les pylônes de ligne, qui supportent le brin de retour de la corde, sont en forme de potence, déportée latéralement par rapport au brin de traînage, pour autoriser le libre passage d'un skieur agrippé au brin de traînage du côté du pylône. Ces pylônes, par exemple tubulaires, portent des galets de support du brin de retour et ils sont équipés des sécurités usuelles, tels que des antidérailleurs.

Le dispositif d'entraînement de la corde est porté par un pylône vertical d'extrémité à l'arrivée et il comporte un motoréducteur dont l'arbre porte une poulie d'entraînement de la corde. Le même pylône porte avantageusement le dispositif de tension de la corde, par exemple un contrepoids mobile le long du pylône.

D'autres avantages et caractéristiques ressortiront plus clairement de la description qui va suivre d'un mode de mise en oeuvre de l'invention donné à titre d'exemple et représenté aux dessins annexés, dans lesquels:
la figure 1 est une vue schématique en élévation d'un dispositif de traînage selon l'invention;
la figure 2 est une vue partielle, à échelle agrandie, de la figure 1, montrant le pylône d'extrémité de départ, le capot de protection étant supposé enlevé;
la figure 3 est une vue de droite de la figure 2;
la figure 4 est une vue partielle, à échelle agrandie, de la figure 1, montrant le pylône d'extrémité d'arrivée , le capot de protection et le dispositif de sécurité étant supposés enlevés;
la figure 5 est une vue de droite de la figure 4;
la figure 6 est une vue de gauche de la figure 4;
les figures 7 et 8 sont des vues, respectivement en élévation et de côté, d'un pylône de ligne;
la figure 9 est une vue schématique du dispositif de sécurité.

Sur les figures une corde 10 s'étend en boucle fermée entre un emplacement de départ 11 et un emplacement d'arrivée 12 d'un dispositif de traînage ou de remorquage de skieurs 13 chaussés de skis. Le brin de traînage 14 de la corde 10 repose et glisse sur la surface 15 de la neige et passe sur des poulies d'extrémité et de renvoi 16 portées par des pylônes 17,18 d'extrémité, disposés respectivement à la station de départ 11 et d'arrivée 12. Les poulies d'extrémité 16 guident la corde 10, de façon que le brin de retour 19 de la corde 10 s'étende parallèlement au-dessus du brin de traînage 14, par exemple à une hauteur d'environ cinq mètres et que la boucle de la corde 10 s'étende dans un plan quasi vertical. Le pylône 17 à l'emplacement de départ 11 est un simple mât tubulaire vertical, qui porte deux poulies d'extrémité, dont l'une 16.1 est fixée au sommet et dont l'autre 16.2 est fixée au voisinage de la base du pylône 17. Ces poulies 16.1 et 16.2 sont montées folles sur des axes horizontaux portés par des supports 20, dont celui 20.2 de la poulie de base 16.2 est fixé d'une manière réglable en hauteur au pylône 17, pour tenir compte de la hauteur de la couche de neige et maintenir le brin de traînage 14 à une distance prédéterminée de la surface 15 de la neige. Les deux poulies d'extrémité 16.1, 16.2 sont fixées au pylône 17 et la boucle de la corde 10 s'étend dans un plan vertical. La piste de traînage présente un faible changement de pente, de façon que le brin de traînage 14 sortant de la poulie de base 16.2 rejoigne progressivement la surface 15 de la neige, quelques mètres au-delà de l'emplacement de départ 11.

Le pylône 18 à l'arrivée est un mât vertical similaire, qui porte une poulie d'extrémité de sommet 16.3 et une poulie de base 16.4, ainsi qu'un dispositif moteur et un dispositif de tension. Le dispositif moteur est un motoréducteur 21 avec une poulie motrice 22, associée à la poulie d'extrémité de base 16.4, pour que la corde 10 embrasse la quasi totalité de la circonférence de la poulie motrice 22 et sort verticalement en direction du sommet du pylône 18. Le dispositif de tension est disposé au sommet du pylône 18 et il comprend un contrepoids 23, mobile verticalement le long du pylône 18. La corde 10 passe au sommet du pylône 18 successivement sur une poulie de renvoi 24, une moufle 25, portant le contrepoids 23 et la poulie d'extrémité 16.3. Il est facile de voir que le contrepoids 23 maintient le brin de retour 19 tendu entre les deux pylônes d'extrémité 17,18, à une certaine hauteur et que le brin de traînage 14, est entraîné par la poulie motrice 22 en glissant sur la neige. La poulie de base 16.4 et le motoréducteur 21 avec la poulie motrice 22 sont fixées sur deux supports distants 35, dont la hauteur de fixation au pylône 18 est réglable, pour tenir compte de l'épaisseur de la couche de neige. La piste de traînage présente avant l'emplacement d'arrivée 12 un changement de pente de façon que la corde 10 quitte la surface de la neige 15 et s'écarte progressivement de celle-ci pour venir à la hauteur, par exemple de deux mètres, de la poulie d'extrémité 16.4 au droit du pylône 18. Le skieur 13 lâche ainsi instinctivement la corde 10 à l'arrivée.

Un ou plusieurs pylônes de ligne 26 sont répartis le long de la ligne pour supporter le brin de retour 19 à une hauteur suffisante pour ne pas gêner les skieurs 13. Chaque pylône de ligne 26, en forme de potence, comprend un mât vertical 27, décalé latéralement par rapport au brin de traînage 14 et prolongé par une partie recourbée horizontale 28, qui s'étend transversalement à la ligne. A cette partie recourbée 28 est suspendue une chape 29 d'un galet de support 30 du brin de retour 19. Le mât 27 porte des crochets 31, auxquels le brin de traînage 14 peut être accroché en fin de journée. Un système plus élaboré comporte un treuil 41 fixé à la base du pylône de ligne 26, dont le câble 42 s'étend et coulisse à l'intérieur du mât recourbé tubulaire 27,28 et porte à son extrémité, sortant de la potence, un crochet d'accrochage 43 du brin de traînage 14.

En se référant plus particulièrement à la figure 9, on voit qu'un dispositif de sécurité en forme de tube télescopique 32 est disposé devant la poulie d'extrémité 16.4 du pylône d'arrivée 18. Le brin de traînage 14 passe à l'intérieur du tube 32, qui est fixé du côté du pylône 18 par une articulation sphérique 33 à un support 34 solidaire du pylône 18. Cette articulation 33 est voisine du point d'entrée du brin de traînage 14 sur la poulie d'extrémité 16.4 ou d'un système de guidage à l'avant de cette poulie 16.4, et elle permet un libre débattement du tube télescopique 32 dans un volume conique centré sur l'articulation 33 pour suivre les débattements latéraux et en hauteur du brin de traînage 14. A l'extrémité libre du tube télescopique 32 est fixée un gabarit en forme de plaque perpendiculaire 36, ayant un orifice central 37 de passage à faible jeu de la corde 10. En fonctionnement normal le tube télescopique 32 est dans la position représentée d'extension et il maintient la plaque 36 à distance de la poulie d'extrémité 16.4. Le tube télescopique 32 porte, au voisinage de l'orifice 37, un galet 39, qui repose sur la corde 10 et maintient le tube télescopique 32, lequel suit ainsi les débattements de la corde, grâce à l'articulation 33. La corde 10 coulisse librement à l'intérieur du tube 32. Une butée brisable 40 ou un ressort ( non représenté ) maintient le tube télescopique 32 en position d'extension, sans s'opposer néanmoins à un raccourcissement du tube 32, sous l'action d'un corps agrippé à la corde 10, qui bute contre la plaque 36 et l'entraîne. Ce raccourcissement du tube télescopique 32 est détecté par tout moyen approprié, par exemple par la brisure de la butée 40 ou l'ouverture d'un micro-contact, relié au coffret électrique 44, qui provoque l'arrêt immédiat du motoréducteur 21 et donc de l'entraînement de la corde 10. L'ensemble est agencé de façon que l'arrêt intervient avant que le corps agrippé à la corde 10, en l'occurrence la main du skieur, atteigne la poulie d'extrémité 16.4. La remise en route est automatique, dès que le gabarit est libéré et que le tube téléscopique revient, sous l'action du ressort, en position d'extension ou éventuellement nécessite l'intervention du préposé. Les pylônes d'extrémité 17,18 présentent des capots de protection 38, qui coiffent les parties mobiles accessibles, notamment les poulies d'extrémité 16.

Le fonctionnement du dispositif de traînage ressort de l'exposé précédent:
La corde 10 défile en continu, le brin de traînage 14 glissant sur la neige 15. Le skieur 13 au départ avance, par l'arrière du pylône d'extrémité 17 du côté gauche ou du côté droit de celui-ci, vers l'emplacement de départ 11 où il saisit le brin de traînage 14, nettement espacé de la surface 15 de la neige.
Le skieur est entraîné par le brin de traînage 14, en maintenant ce dernier soulevé pendant tout le parcours. La force de soulèvement est faible, puisqu'elle dépend essentiellement de la force de traction, qui est elle-même faible. A l'emplacement d'arrivée le skieur lâche la corde 10 et s'éloigne de la piste, qui peut être en légère pente. A l'arrêt de l'installation, en fin de journée, le brin de traînage 14 est accroché aux crochets 31 ou relevé par les treuils 41 des pylônes de ligne 26. La piste est ainsi totalement dégagée et accessible aux engins de damage et en cas de chute de neige la corde 10 ne risque pas d'être ensevelie.
Le lendemain il suffit d'ajuster la hauteur des supports des poulies d'extrémité 16 et de libérer la corde 10 avant de remettre l'installation en route. En fin de piste est disposé le détecteur usuel, qui signale le dépassement par un skieur 13 et qui provoque l'arrêt de l'installation. Une deuxième sécurité est assurée par la plaque 36, qui est actionnée par la main d'un skieur n'ayant pas lâché la corde 10 à temps. Tout risque d'accident est ainsi exclu et le dispositif peut fonctionner en libre service. On utilise avantageusement une corde 10 tressée, dont le coefficient d'allongement est faible et dont la surface lisse limite le frottement et l'usure. Une corde en polyester résiste bien aux rayons ultra-violet très intenses en montagne.

## Revendications

1. Dispositif de traînage de personnes (13), notamment de skieurs, par une corde (10) défilant en continu suivant une trajectoire en boucle fermée entre des emplacements de départ (1) et d'arrivée (12), chacun équipé d'au moins une poulie d'extrémité, dans laquelle la corde (10) passe, le brin de traînage étant au niveau de la piste pour pouvoir être agrippé directement par la personne, un dispositif (32, 36) de sécurité étant disposé en amont de la poulie d'extrémité à l'emplacement d'arrivée, un dispositif (21) d'entraînement de la corde (10) étant prévu à l'emplacement d'arrivée, le dispositif d'entraînement comprenant un motoréducteur (21) associé à une poulie (16.4) d'extrémité de l'emplacement (11) d'arrivée, caractérisé en ce que le brin de traînage (14) de la corde (10) est dépourvu d'organes ou préhension, le dispositif (32, 36) de sécurité comprend un tube télescopique (32), dans lequel la corde (10) passe, et est tel que lorsqu'un corps, notamment une main, restant agrippée à la corde (10), bute contre le tube télescopique (32), un raccourcissement de ce dernier est provoqué, le dispositif de sécurité comportant un moyen (40) de détection de raccourcissement du tube télescopique, apte à provoquer, en cas de raccourcissement détecté, l'arrêt de l'entraînement de la corde.

2. Dispositif de traînage selon la revendication 1, caractérisé en ce que le brin (19) de retour de la corde (10) est supporté en hauteur par des pylônes (26) au-dessus des personnes, la poulie d'extrémité (16.4) associée au motoréducteur (21) renvoie la corde (10) vers le brin de retour (19) s'étendant au-dessus du brin de traînage, la boucle de la corde (10) s'étend dans un plan sensiblement vertical et que les pylônes (26) en ligne, de support du brin de retour (19), sont équipés de moyens (31) de maintien du brin de traînage (14) en hauteur pendant les période d'arrêt, pour éviter l'ensevelissement du brin de traînage lors de chutes de neige et/ou pour faciliter l'entretien de la piste.

3. Dispositif de traînage selon la revendication 2, caractérisé en ce que ledit moyen de maintien comporte un treuil (41), fixé à la base du pylône en ligne (26) et agencé pour soulever et maintenir en hauteur le brin de traînage (14) de la corde pendant les périodes d'arrêt.

4. Dispositif de traînage selon la revendication 3, caractérisé en ce que ledit pylône en ligne (26) est tubulaire et que le câble (42) du treuil (41) coulisse à l'intérieur du pylône.

5. Dispositif de traînage selon l'une quelconque des revendications 1 à 4 caractérisé en ce que les pylônes en ligne (26), en forme de potence, sont déportés latéralement du brin de traînage (14) pour autoriser le libre passage d'une personne agrippée au brin de traînage du côté du pylône.

6. Dispositif de traînage selon l'une quelconque des revendications précédentes, caractérisé en ce que le tube télescopique (32) comporte une articulation (33) en un point fixe au voisinage du point d'entrée de la corde sur la poulie (16.4) d'extrémité à l'emplacement d'arrivée, permettant un libre débattement du tube télescopique (32) dans un volume conique centré sur l'articulation (33).

7. Dispositif de traînage selon la revendication 6, caractérisé en ce que le moyen de détection comprend une butée brisable (40) ou un micro-contact.

8. Dispositif de traînage selon l'une quelconque des revendications précédentes, caractérisé en ce que ladite corde (10) est une corde tressée en polyester.

9. Dispositif de traînage selon l'une quelconque des revendications précédentes, caractérisé en ce que les poulies d'extrémité (16) sont fixées à des pylônes d'extrémité (17, 18) au-dessus du niveau de la neige (15), notamment à une hauteur réglable, pour faciliter la prise de la corde (10) par les skieurs (13) et que le pylône d'extrémité (17) de l'emplacement de départ (11) est aligné avec la trajectoire de la corde et présente une faible largeur pour permettre l'accès de skieurs par la gauche et par la droite du pylône.

10. Dispositif de traînage selon l'une quelconque des revendications précédentes, caractérisé en ce que le pylône d'extrémité (18) à l'emplacement d'arrivée (12) porte le motoréducteur (21) d'entraînement de la corde (10) et un dispositif de tension (23) de cette dernière.

## Patentansprüche

1. Personenschleppvorrichtung (13), insbesondere von Skiläufern, mit einem Seil (10), das im Dauerbetrieb nach einem schleifenförmigen Weg zwischen Abfahrts- (1) und Ankunftsstellen (12) verläuft, die jeweils mit mindestens einer Endrolle ausgerüstet sind, die vom Seil (10) durchlaufen werden, wobei sich der Schleppstrang auf Pistenebene befindet, um direkt von der Person ergriffen zu werden, wobei der Endrolle an der Ankunftsstelle eine Sicherheitsvorrichtung (32, 36) vorgelagert ist, wobei eine Antriebsvorrichtung (21) des Seils (10) an der Ankunftsstelle vorgesehen ist, wobei die Antriebsvorrichtung einen Getriebemotor (21) umfasst, der einer Endrolle (16.4) der Ankunftsstelle (11) zugeordnet ist, dadurch gekennzeichnet, dass der Schleppstrang (14) des Seils (10) keine Organe oder Ergreifung aufweist, dass die Sicherheitsvorrichtung (32, 36) ein Teleskoprohr (32) umfasst, in dem das Seil (10) verläuft, und das so beschaffen ist, dass wenn ein Körper, insbesondere eine Hand, die am Seil (10) hängenbleibt, gegen das Teleskoprohr (32) stösst, eine Verkürzung des letzteren verursacht wird, wobei die Sicherheitsvorrichtung ein Detektionsmittel (40) der Verkürzung des Teleskoprohres umfasst, das bei einer detektierten Verkürzung das Anhalten des Seilantriebs bewirken kann.

2. Schleppvorrichtung nach Anspruch 1, dadurch gekennzeichnet, dass der Rücklaufstrang (19) des Seils (10) in der Höhe von Mästen (26) über den Personen getragen wird, dass die dem Getriebemotor (21) zugeordnete Endrolle (16.4) das Seil (10) zum Rücklaufstrang (19) zurücksendet, der sich über dem Schleppstrang erstreckt, dass sich die Schleife des Seils (10) nach einer etwa vertikalen Ebene erstreckt, und dass die in Reihe angeordneten Tragmäste (26) des Rücklaufstrangs (19) mit Haltemitteln (31) des Schleppstrangs (14) in der Höhe während der Abschaltzeiten ausgerüstet sind, um die Verschüttung des Schleppstrangs bei Schneefällen zu vermeiden und/oder um die Wartung der Piste zu erleichtern.

3. Schleppvorrichtung nach Anspruch 2, dadurch gekennzeichnet, dass das besagte Haltemittel eine Winde (41) umfasst, die am Reihenmast (26) befestigt und vorgesehen ist, um den Schleppstrang (14) des Seils während der Abschaltzeiten anzuheben und in der Höhe festzuhalten.

4. Schleppvorrichtung nach Anspruch 3, dadurch gekennzeichnet, dass der besagte Reihenmast (26) rohrförmig ist und dass das Seil (42) der Winde (41) innerhalb des Mastes gleitet.

5. Schleppvorrichtung nach einem der Ansprüche 1 bis 4, dadurch gekennzeichnet, dass die Reihenmäste (26) in Form von Auslegerarm seitlich vom Schleppstrang (14) versetzt sind, um die freie Durchfahrt einer am Schleppstrang hängenden Person auf der Mastseite zu ermöglichen.

6. Schleppvorrichtung nach einem der vorstehend genannten Ansprüche, dadurch gekennzeichnet, dass das Teleskoprohr (32) ein Gelenk (33) an einem Festpunkt in der Nähe des Eintrittspunktes des Seils auf der Endrolle (16.4) an der Ankunftsstelle umfasst, das einen freien Ausschlag des Teleskoprohres (32) in einem konischen, auf das Gelenk (33) zentrierten Volumen ermöglicht.

7. Schleppvorrichtung nach Anspruch 6, dadurch gekennzeichnet, dass das Detektionsmittel einen zerschlagbaren Anschlag (40) oder einen Mikrokontakt umfasst.

8. Schleppvorrichtung nach einem der vorstehend genannten Ansprüche, dadurch gekennzeichnet, dass das besagte Seil (10) ein geflochtenes Polyesterseil ist.

9. Schleppvorrichtung nach einem der vorstehend genannten Ansprüche, dadurch gekennzeichnet, dass die Endrollen (16) an Endmästen (17, 18) über dem Schneespiegel (15) befestigt sind, insbesondere in einer einstellbaren Höhe, um das Ergreifen des Seils (10) von den Skiläufern (13) zu erleichtern, und dass der Endmast (17) der Abfahrtsstelle (11) mit dem Weg des Seils abgeglichen ist und eine kleine Breite aufweist, um den Zugang von Skiläufern von links und von rechts des Mastes zu ermöglichen.

10. Schleppvorrichtung nach einem der vorstehend genannten Ansprüche, dadurch gekennzeichnet, dass der Endmast (18) an der Ankunftsstelle (12) einen Getriebemotor (21) für den Antrieb des Seils (10) und eine Spannvorrichtung (23) desselben trägt.

## Claims

1. A device for hauling persons (13), notably skiers, by means of a rope (10) passing continuously on a closed-loop path between departure (1) and arrival (12) locations, each equipped with at least one end pulley, on which the rope (10) passes, the hauling rope length being at slope level in order to be able to be gripped directly by the person, a safety device (32, 36) being disposed upstream from the end pulley at the arrival location, a device (21) for driving the rope (10) being provided at the arrival location, the driving device comprising a geared motor (21) associated with an end pulley (16.4) of the arrival location (11), characterised in that the hauling length (14) of the rope (10) has no members or gripping, the safety device (32, 36) comprises a telescopic tube (32), through which the rope (10) passes, and is such that, when a body, notably a hand, remaining gripped on the cord (10), abuts against the telescopic tube (32), a shortening of the latter is caused, the safety device having a means (40) of detecting the shortening of the telescopic tube, able to cause, in the event of shortening being detected, the stoppage of the driving of the cord.

2. A haulage device according to Claim 1, characterised in that the return length (19) of the rope (10) is supported in height by masts (26) above the persons, the end pulley (16.4) associated with the geared motor (21) returns the rope (10) towards the return length (19) extending above the haulage length, the loop of the rope (10) lies in a substantially vertical plane and the in-line masts (26), supporting the return length (19), are equipped with means (31) of maintaining the haulage length (14) in height during the stoppage period, in order to prevent the haulage length being buried during snowfalls and/or in order to facilitate maintenance of the slope.

3. A haulage device according to Claim 2, characterised in that the said maintenance means includes a winch (41), fixed to the base of the in-line mast (26) and arranged to raise and maintain the height of the haulage length (14) of the rope during the stoppage periods.

4. A haulage device according to Claim 3, characterised in that the said in-line mast (26) is tubular and in that the cable (42) of the winch (41) slides inside the mast.

5. A haulage device according to any one of Claims 1 to 4, characterised in that the in-line masts (26), in a T-shape, are offset laterally from the haulage length (14) in order to allow free passage of a person gripped on the haulage length on the mast side.

6. A haulage device according to any one of the preceding claims, characterised in that the telescopic tube (32) has an articulation (33) at a fixed point close to the entry point of the rope on the end pulley (16.4) at the arrival location, allowing free movement of the telescopic tube (32) in a conical space centred on the articulation (33).

7. A haulage device according to Claim 6, characterised in that the detection means comprises a breakable stop (40) or a micro-contact.

8. A haulage device according to any one of the preceding claims, characterised in that the said rope (10) is a braided polyester rope.

9. A haulage device according to any one of the preceding claims, characterised in that the end pulleys (16) are fixed to end masts (17, 18) above the level of the snow (15), notably at an adjustable height, in order to facilitate the gripping of the rope (10) by the skiers (13) and in that the end mast (17) of the departure location (11) is aligned with the path of the rope and has a small width to allow access of skiers to the left or right of the mast.

10. A haulage device according to any one of the preceding claims, characterised in that the end mast (18) at the arrival location (12) carries the geared motor (21) driving the rope (10) and a tension device (23) for the latter.
